# EUROPÄISCHE PATENTSCHRIFT

(11) **EP 4 031 481 B1**
(45) Veröffentlichungstag und Bekanntmachung des Hinweises auf die Patenterteilung: **06.09.2023**
(21) Anmeldenummer: 20772288.5
(22) Anmeldetag: 16.09.2020
(51) Int. Cl.: B67D 7/42, B67D 7/50

(54) **ZAPFVENTIL MIT ARRETIERBAREM STEUERHEBEL**
DISPENSING VALVE WITH LOCKING CONTROL LEVER
SOUPAPE DE SOUTIRAGE POURVUE DE LEVIER DE COMMANDE POUVANT ÊTRE BLOQUÉ

(30) Priorität: 18.09.2019 EP 19197972
(43) Veröffentlichungstag der Anmeldung: 27.07.2022
(73) Patentinhaber: ELAFLEX HIBY GmbH & Co. KG, 22525 Hamburg (DE)
(72) Erfinder: MEYER, Ulrich, 22589 Hamburg (DE)
(74) Vertreter: Glawe, Delfs, Moll
(86) Internationale Anmeldenummer: PCT/EP2020/075791
(87) Internationale Veröffentlichungsnummer: WO 2021/052975

(56) Entgegenhaltungen:
- EP-A1- 0 286 353
- EP-B1- 0 286 353
- GB-A- 2 134 882
- US-A1- 2016 347 602

## Beschreibung

Gegenstand der vorliegenden Erfindung ist ein Zapfventil zur Abgabe eines Fluids. Das Zapfventil umfasst einen handbetätigbaren Steuerhebel, der zur Steuerung der Fluidabgabe bewegbar ist zwischen einer Schließstellung und einer Öffnungsstellung.

Solche Zapfventile werden beispielsweise zur Ausbringung eines Kraftstoffs in den Tank eines Fahrzeuges verwendet. Das Zapfventil kann dazu beispielsweise mit einem Anschlussstutzen des Tanks verbunden werden. Anschließend kann mittels der Handkraft des Benutzers der Steuerhebel von der Schließstellung in die Öffnungsstellung bewegt werden. Dadurch wird üblicherweise ein Hauptventil geöffnet, um die Kraftstoffabgabe zu ermöglichen.

Das Hauptventil wird üblicherweise durch eine Federkraft in die Schließstellung gedrängt. Der Benutzer muss somit eine gewisse Kraft aufwenden, um den Steuerhebel in der Öffnungsstellung zu halten. Dies ist auf Dauer für den Benutzer anstrengend. Aus offenkundiger Vorbenutzung ist es bekannt, einen Arretierhaken vorzusehen, welcher mit Hilfe einer zusätzlichen Handbewegung verschwenkt werden kann, um den Steuerhebel in der Öffnungsstellung zu fixieren. Das Erfordernis, eine zusätzliche Handbewegung auszuführen macht die Benutzung allerdings unkomfortabel.

Weiterhin ist es aus der DE 603 032 79 bekannt, eine Arretiervorrichtung vorzusehen, welche eine Arretierung des Steuerhebels allein durch die Bewegung des Steuerhebels in die Öffnungsposition ermöglicht. Die Arretiervorrichtung umfasst dazu einen federbelasteten Arm mit einem verschiebbaren Schiffchen, welches das wahlweise Einrasten eines Abschnittes des Steuerhebels ermöglicht, um den Steuerhebel in der Öffnungsposition zu halten. Das Lösen der Arretiervorrichtung erfolgt durch eine Bewegung des Steuerhebels in Öffnungsrichtung. Nachteilig an diesem Stand der Technik ist, dass die Arretiervorrichtung kleinteilig ausgebildet ist und daher verschleißanfällig sowie wartungsaufwendig ist.

Weiterhin ist ein Zapfventil nach dem Oberbegriff des Anspruchs 1 aus dem Dokument US 2016/0347602 A1 bekannt.

Ausgehend von diesem Stand der Technik ist es die Aufgabe der vorliegenden Erfindung, ein Zapfventil der eingangs genannten Art bereitzustellen, welches eine konstruktiv einfache und leicht bedienbare Arretiermöglichkeit für den Steuerhebel aufweist.

Gelöst wird diese Aufgabe mit den Merkmalen des Anspruchs 1. Vorteilhafte Ausführungsformen sind in den Unteransprüchen beschrieben. Erfindungsgemäß weist der Steuerhebel eine Rastklinke auf, welche zum Eingriff in eine Kulisse des Zapfventils ausgebildet ist, wobei die Rastklinke dazu ausgebildet ist, einer Öffnungsbewegung des Steuerhebels entlang einer Öffnungsrichtung zu folgen. Außerdem ist die Rastklinke dazu ausgebildet einer Schließbewegung des Steuerhebels entlang einer Schließrichtung zu folgen. Die Rastklinke ist außerdem durch Wechselwirkung mit der Kulisse relativ zum Steuerhebel entlang einer senkrecht zur Öffnungs- bzw. Schließrichtung stehenden Richtung in eine Fangposition bewegbar, in der die Rastklinke den Steuerhebel in der Öffnungsstellung fixiert.

Zunächst werden einige im Rahmen der Erfindung verwendete Begriffe erläutert. Wenn die Rastklinke dazu ausgebildet ist, einer Öffnungsbewegung bzw. einer Schließbewegung des Steuerhebels zu folgen, bedeutet dies, dass die Rastklinke vom Steuerhebel mitgenommen wird, wenn dieser bewegt wird.

Der Steuerhebel kann beispielsweise mit einem Gehäuse des Zapfventil gelenkig verbunden sein, so dass er bei einer Öffnungs- oder Schließbewegung eine Kreisbahn ausführt. Möglich ist auch, dass der Steuerhebel während der Öffnungs- bzw. Schließbewegung eine (z.B. lineare) Verschiebung oder eine Kombination aus Verschiebung und Verschwenkung ausführt. Wenn die Rastklinke der Öffnungs- bzw. Schließbewegung des Steuerhebels folgt, bedeutet dies, dass die Rastklinke ebenfalls in Öffnungs- bzw. Schließrichtung bewegt wird, in den oben genannten Beispielen also eine Kreisbewegung oder eine lineare Bewegung oder eine Kombination daraus ausführt. Der Bewegung der Rastklinke entlang der Öffnungs- bzw. Schließrichtung ist die Bewegung senkrecht zur Öffnungs- bzw. Schließrichtung überlagert. Eine Bewegung wird bereits dann als "senkrecht zur Öffnungs- bzw. Schließrichtung" angesehen, wenn sie nicht entlang der Öffnungs- bzw. Schließrichtung verläuft. Die Rastklinke selbst kann entlang der Richtung senkrecht zur Öffnungs- bzw. Schließrichtung relativ zum Steuerhebel ebenfalls eine lineare Verschiebung, eine Drehbewegung oder eine Überlagerung dieser Bewegungen ausführen.

Die erfindungsgemäße Rastklinke greift in die Kulisse ein und wird dadurch von der Kulisse so verschoben, dass sie in eine Fangposition gelangen kann. In der Fangposition fixiert die Rastklinke den Steuerhebel in der Öffnungsstellung. Die Kulisse kann beispielsweise eine Auflagefläche aufweisen, auf der die Rastklinke in der Fangposition aufliegt. Auf den Steuerhebel in Schließrichtung ausgeübte Kräfte können dadurch aufgrund der Verbindung zur Rastklinke in die Auflagefläche eingeleitet werden. In der Fangposition wird in diesem Fall eine Gegenkraft auf die Rastklinke ausgeübt, welche die auf den Steuerhebel wirkende Öffnungskraft aufhebt, so dass der Steuerhebel in der Öffnungsposition verbleibt. Es hat sich gezeigt dass diese Ausgestaltung konstruktiv einfach und zuverlässig realisierbar ist und für eine sichere Fixierung des Steuerhebels sorgt.

Vorzugsweise ist die Rastklinke an einem hinteren Ende des Steuerhebels angeordnet, welches einem Verbindungspunkt des Steuerhebels mit dem Gehäuse des Zapfventils gegenüberliegt. An diesem hinteren Ende ist insbesondere bei einem gelenkig verbundenen Steuerhebel die Bewegungsspanne am größten, was die Führung der Rastklinke in der Kulisse vereinfacht.

In einer bevorzugten Ausführungsform weist die Kulisse einen Kulissenpfad auf, entlang dessen die Rastklinke bewegbar ist, wobei der Kulissenpfad eine Ausgangsposition und die Fangposition aufweist und wobei der Kulissenpfad vorzugsweise in sich geschlossen ist. Wenn der Kulissenpfad in sich geschlossen ist, kann die Rastklinke entlang des Kulissenpfads von der Ausgangsposition über die Fangposition zurück in die Ausgansposition bewegt werden, ohne dass ein Abschnitt des Kulissenpfads zweimal durchlaufen werden muss. Dem Bewegungsablauf des Steuerhebels kann dadurch eindeutig ein entsprechender Bewegungsablauf der Rastklinke innerhalb der Kulisse zugeordnet werden, was die Betätigungssicherheit erhöht.

Es kann vorgesehen sein, dass die Rastklinke in der Ausgangsposition angeordnet ist, wenn der Steuerhebel sich in der Schließstellung befindet. Ausgehend von der Ausgangsposition kann die Rastklinke dann durch eine Öffnungsbewegung des Steuerhebels entlang des Kulissenpfades in die Fangposition bewegt werden, um den Steuerhebel in der Öffnungsstellung zu fixieren. Die Kulisse kann dazu einen Fangpositionseintrittsweg aufweisen, entlang dessen die Rastklinke ausgehend von der Ausgangsposition in die Fangposition bewegbar ist. Besonders bevorzugt umfasst der Fangpositionseintrittsweg einen ersten Abschnitt, entlang dessen die Rastklinke durch eine Bewegung des Steuerhebels in Öffnungsrichtung mitgenommen wird, und einen zweiten Abschnitt, entlang dessen die Rastklinke durch eine Bewegung des Steuerhebels in Schließrichtung mitgenommen wird. Der erste Abschnitt des Fangpositionseintrittsweg kann ein oberes Ende aufweisen, welches durch einen Anschlag definiert wird, der die Bewegbarkeit des Steuerhebels in Öffnungsrichtung begrenzt. Es kann beispielsweise vorgesehen sein, dass der Anschlag zum Zusammenwirken mit der Rastklinke ausgebildet ist. Allerdings würden dadurch beim Auftreffen auf den Anschlag recht große Kräfte auf die Rastklinke wirken, was eine verstärkte Ausführung der Rastklinke erforderlich machen würde. Bevorzugt ist es daher, wenn der Anschlag zum Zusammenwirken mit dem Steuerhebel oder zum Zusammenwirken mit einem mit dem Steuerhebel verbundenen Anschlagselementen ausgebildet ist. Die Bewegung des Steuerhebels und somit auch der Rastklinke kann auf diese Weise durch den Anschlag in Öffnungsrichtung begrenzt werden. Durch die Umkehr des Bewegungsablaufes am Ende des ersten Abschnitts erhält der Benutzer eine taktile Rückmeldung, welche ihm anzeigt, dass die Rastklinke in die Fangposition eingeführt wird und der Steuerhebel somit bei Fortführung der Bewegung sicher in der Öffnungsstellung ankommen wird.

Vorzugsweise weist der Kulissenpfad zudem einen Fangpositionsaustrittsweg auf, entlang dessen die Rastklinke ausgehend von der Fangposition in die Ausgangsposition bewegbar ist, wobei der Fangpositionsaustrittsweg einen ersten Abschnitt aufweist, entlang dessen die Rastklinke durch eine Bewegung des Steuerhebels in Öffnungsrichtung mitgenommen wird, und einen zweiten Abschnitt, entlang dessen die Rastklinke durch eine Bewegung des Steuerhebels in Schließrichtung mitgenommen wird. Dabei kann der erste Abschnitt des Fangpositionsaustrittsweg ein oberes Ende aufweisen, welches durch einen Anschlag gebildet wird, welcher die Bewegbarkeit des Steuerhebels in Öffnungsrichtung begrenzt. Auch hier ist es bevorzugt, wenn der Anschlag zum Zusammenwirken mit dem Steuerhebel oder zum Zusammenwirken mit einem mit dem Steuerhebel verbundenen Anschlagselement ausgebildet ist. Die Bewegung entlang des ersten Abschnitts des Fangpositionsaustrittswegs kann dazu verwendet werden, die Rastklinke aus der Fangposition zu befreien. Dabei wird durch die Bewegungsbegrenzung sowie die anschließende Bewegungsumkehr des Steuerhebels beim Übergang vom ersten zum zweiten Abschnitt auch hier eine taktile Rückmeldung an den Benutzer abgegeben, welche ihm anzeigt, dass die Rastklinke nun frei ist und der Steuerhebel folglich zurück in die Schließstellung bewegt werden kann.

Die Kulisse weist erfindungsgemäß zumindest eine Führungsfläche für die Rastklinke auf, wobei die Führungsfläche einen Winkel mit der Öffnungs- bzw. Schließrichtung einschließt. Mittels der zur Öffnungs- bzw. Schließrichtung geneigten Führungsfläche der Kulisse kann auf einfache Weise eine Bewegbarkeit der Rastklinke senkrecht zur Öffnungs- bzw. Schließrichtung erzielt werden, um diese in die Fangposition zu lenken.

Erfindungsgemäß umfasst die Führungsfläche zumindest einen Lenkabschnitt, welcher durch ein Zusammenwirken mit der Rastklinke gegen eine Rückstellkraft auslenkbar ist. Bevorzugt ist der Lenkabschnitt von der Rückstellkraft zurück in eine Ruheposition bewegbar. In der Ruheposition wirken keine Rückstellkräfte auf den Lenkabschnitt, der Lenkabschnitt ist in diesem Fall also elastisch auslenkbar.

Vorzugsweise umfasst der Kulissenpfad zumindest eine einen Lenkabschnitt aufweisende Engstelle, die von der Rastklinke bei einer Bewegung des Steuerhebels in eine erste Richtung passierbar ist, indem die Rastklinke den Lenkabschnitt beim Passieren auslenkt. Weiter vorzugsweise versperrt die Engstelle bei einer Bewegung des Steuerhebels in eine zweite, der ersten entgegengesetzte Richtung den Kulissenpfad für die Rastklinke. Mit dieser Ausgestaltung kann erreicht werden, dass die Rastklinke bei der Bewegung in die erste Richtung die Engstelle passieren kann, indem sie den Lenkabschnitt auslenkt, insbesondere indem sie diesen verschiebt. Nachdem die Rastklinke auf diese Weise die Engstelle passiert hat, ist eine Bewegung in entgegengesetzter Richtung durch die Engstelle nicht mehr möglich. Die Rastklinke wird durch diese Ausgestaltung somit nach dem Passieren der Engstelle auf besonders effektive und einfache Weise umgelenkt.

Die Engstelle kann durch den Lenkabschnitt und eine diesem gegenüberliegende Führungsfläche gebildet sein, wobei der Abstand zwischen Lenkabschnitt und Führungsfläche durch die Auslenkung des Lenkabschnitts bei einer Bewegung des Steuerhebels in die erste Richtung vergrößert wird, und wobei der Abstand zwischen Lenkabschnitt und Führungsfläche durch die Auslenkung des Lenkabschnitts bei einer Bewegung des Steuerhebels in die zweite Richtung reduziert wird. Die Engstelle kann beispielsweise im Fangpositionseintrittsweg angeordnet sein, wobei in diesem Fall die erste Richtung die Öffnungsrichtung und die zweite Richtung die Schließrichtung ist. Möglich ist es, an weiteren Stellen der Kulisse zur Verbesserung der Umlenkung des Rastelements weitere Engstellen vorzusehen, welche bei einer Umkehr der Bewegungsrichtung des Steuerhebels für eine Umlenkung der Rastklinke sorgen.

Die Erfindung wird nachfolgend anhand einer bevorzugten Ausführungsform unter Bezugnahme auf die beigefügten Zeichnungen beispielhaft erläutert. Es zeigen:
- Figur 1:: eine Längsschnittansicht eines erfindungsgemäßen Zapfventils;
- Figur 2:: eine vergrößerte seitliche Schnittansicht des in Figur 1 markierten Ausschnittes B.
- Figur 3:: eine Querschnittansicht eines Ausschnitts des erfindungsgemäßen Zapfventils entlang der in Figur 1 gezeigten Linie D-D;

Figur 1 zeigt eine Längsschnittansicht durch ein erfindungsgemäßes Zapfventil 13. Das Zapfventil umfasst auf der einen Seite einen Anschluss 14 zur Verbindung des Zapfventils 13 mit einem Zapfschlauch (nicht gezeigt) und auf der anderen Seite ein Auslaufrohr 12, welches beispielsweise in den Tank eines Kraftfahrzeugs eingeführt werden kann, um einen über den Anschluss 14 zugeführten Kraftstoff in den Tank auszubringen. Die Ausbringung des Kraftstoffs kann mit Hilfe eines Steuerhebels 15 gesteuert werden.

Der Steuerhebel 15 ist mit einem Gehäuse 17 des Zapfventils 13 gelenkig verbunden und zudem auf bekannte Weise mit einem Hauptventil verbunden, welches je nach Stellung des Steuerhebels 15 den Durchfluss des Kraftstoffs durch das Zapfventil ermöglicht oder blockiert. Die Bewegung des Steuerhebels 15 erfolgt entlang einer Öffnungs- bzw. Schließrichtung, welche in Figur 1 mittels eines Doppelpfeils 18 gekennzeichnet ist. Der Einfachheit halber werden sowohl die Öffnungsrichtung als auch die Schließrichtung nachfolgend durch das Bezugszeichen 18 identifiziert. Aufgrund der Gelenkverbindung zwischen Steuerhebel 15 und Gehäuse 17 verläuft die Richtung 18 entlang einer Kreisbahn. Somit verläuft auch die Öffnungs- bzw. Schließrichtung 18 entlang einer Kreisbahn.

Auf den Steuerhebel 15 wirkt eine Schließkraft, so dass zur Bewegung des Steuerhebels 15 von der Schließ- in die Öffnungsstellung eine äußere Kraft (beispielsweise die Handkraft eines Benutzers) gegen die Schließkraft aufgewendet werden muss. In Figur 1 befindet sich der Steuerhebel 15 in einer Öffnungsstellung, in der der Durchfluss des Kraftstoffs durch das Zapfventil ermöglicht wird.

Am Zapfventil 13 ist eine erfindungsgemäße Kulisse 22 angeordnet, in die eine in Figur 1 nicht erkennbare Rastklinke eingreift. Mit Hilfe des Zusammenwirkens von Kulisse 22 und Rastklinke ist der Steuerhebel 15 in der Öffnungsstellung arretierbar. Dies wird nachfolgend unter Bezugnahme auf die Figuren 2 und 3 im Detail erläutert.

Figur 2 zeigt eine vergrößerte Ansicht eines Ausschnittes der Figur 1, welcher dort mit dem Buchstaben B gekennzeichnet ist. In der Ansicht der Figur 2 ist erkennbar, dass am hinteren Ende des Steuerhebels 15 eine Rastklinke 23 befestigt ist. Die Rastklinke 23 ist über eine Gelenkverbindung 20 mit dem Steuerhebel 15 verbunden, welche entlang der Richtung 18 eine Bewegung der Rastklinke 23 relativ zum Steuerhebel 15 verhindert. Die Rastklinke 23 wird daher bei einer Bewegung des Steuerhebels 15 entlang der Richtung 18 von diesem mitgenommen und zusammen mit dem Steuerhebel entlang der Richtung 18 bewegt. Hingegen ermöglicht die Gelenkverbindung 20 eine Drehbewegung der Rastklinke 23 relativ zum Steuerhebel 15 um die in Figur 2 durch eine gestrichelte Linie angedeutete Achse 21.

Die Rastklinke 23 umfasst einen Rastvorsprung 19, welcher aufgrund der Drehbarkeit um die Achse 21 in einer Richtung senkrecht zur Richtung 18 bewegbar ist. Der Rastvorsprung 19 greift in die Kulisse 22 des Zapfventils ein. Durch die Bewegbarkeit der Rastklinke 23 entlang der Achse 18 sowie der Drehbarkeit der Rastklinke 23 um die Achse 21 wird bei einer Bewegung des Steuerhebels 15 der Rastvorsprung 19 innerhalb der Kulisse 22 geführt.

Insbesondere kann der Rastvorsprung 19 bei einer Bewegung des Steuerhebels 15 von der Schließ- in die Öffnungsstellung in eine Fangposition der Kulisse 22 bewegt werden. In dieser Fangposition fixiert die Rastklinke 23 den Steuerhebel 15 in der Öffnungsstellung, so dass der Steuerhebel 15 auch ohne eine äußere Kraftanwendung in der Öffnungsstellung verbleibt. Dies wird nachfolgend unter Bezugnahme auf Figur 3 erläutert.

Figur 3 zeigt einen Querschnitt entlang der in Figur 1 gezeigten Achse D-D im Bereich des mit dem Buchstaben B gekennzeichneten Ausschnitts. In dieser Ansicht ist erkennbar, dass die Kulisse 22 einen Kulissenboden 35 aufweist, welcher parallel zur Zeichenebene der Figur 3 ausgerichtet ist, sowie eine Mehrzahl von Wandelementen 28 sowie eine Mehrzahl von Führungsvorsprüngen 29a, 29b, 29c welche vom Kulissenboden vorspringen. Die Wandelemente 28 und die Führungsvorsprünge 29a, 29b, 29c weisen Führungsflächen auf, welche zumindest teilweise relativ zur Öffnungs- bzw. Schließrichtung 18 geneigt sind. Die Führungsflächen definieren einen Kulissenpfad 27, entlang dessen die Rastklinke bzw. deren Rastvorsprung 19 bewegbar ist. In Figur 3 sind verschiedene Positionen des Rastvorsprungs 19 durch die Bezugszeichen 19a und 19b illustriert. Der Kulissenpfad 27 umfasst einen Fangpositionseintrittsweg 32, welcher von einer Ausgangsposition 26 der Rastklinke gegen den Uhrzeigersinn zu einer Fangposition 25 der Rastklinke führt. Zudem umfasst der Kulissenpfad 27 einen Fangpositionsaustrittsweg 33, welcher von der Fangposition 25 gegen den Uhrzeigersinn zurück zur Ausgangsposition 26 führt. Zusammen bilden der Fangpositionseintrittsweg 32 und der Fangpositionsaustrittsweg 33 einen geschlossenen Weg.

Zwischen den Führungsflächen der Führungsvorsprünge 29a, 29b, 29c und den Wandelementen 28 werden an verschiedenen Positionen des Kulissenpfades 27 Engstellen 30a, 30b, 30c, 30d gebildet. Die Engstellen 30a, 30b, 30c, 30d zeichnen sich dadurch aus, dass der Abstand zwischen den den Kulissenpfad bildenden Führungsflächen kleiner ist als eine Querschnittserstreckung des Rastvorsprungs entlang dieses Abstandes, so dass der Rastvorsprung die Engstellen 30a, 30b, 30c, 30d zunächst nicht passieren kann. Im Bereich der Engstellen 30a - 30d sind die Führungsvorsprünge 29a, 29b, 29c allerdings beweglich ausgestaltet und bilden dadurch Lenkabschnitte im Sinne der vorliegenden Erfindung, welche gegen eine Rückstellkraft auslenkbar sind. Die Lenkabschnitte können daher durch ein Zusammenwirken mit dem Rastvorsprung 19 ausgelenkt werden, so dass der Rastvorsprung 19 die Engstellen 30a, 30b, 30c, 30d auf diese Weise entlang einer vorgegebenen Richtung überwinden kann. Die Auslenkbarkeit der Lenkabschnitte kann beispielsweise dadurch realisiert werden, dass sie aus einem elastischen Material gebildet sind, wobei vorzugsweise eine Verbindung zwischen den Führungsvorsprüngen und dem Kulissenboden 35 im Bereich der Lenkabschnitte geschwächt oder unterbrochen ist, so dass die Lenkabschnitte relativ zum Kulissenboden 35 bewegbar sind.

Wenn der Steuerhebel 15 von der Handkraft eines Benutzers aus der Schließstellung in Richtung der Öffnungsstellung bewegt wird, so wird die Rastklinke 23 bzw. der in die Kulisse 22 eingreifende Rastvorsprung 19 ausgehend von der Ausgangsposition 26 entlang der Öffnungsrichtung 18 nach oben bewegt. Dabei trifft er auf den Führungsvorsprung 29a und wird von der dort befindlichen geneigten Führungsfläche im Wesentlichen entlang des Fangpositionseintrittswegs 32 in Richtung der Engstelle 30a bewegt, welche durch einen auslenkbaren Lenkabschnitt und einer dem Lenkabschnitt gegenüberliegenden feststehenden Führungsfläche eines Wandelements 28 gebildet wird.

Dort angekommen verschiebt der Rastvorsprung 19 den beweglichen Lenkabschnitt in Figur 3 nach links und vergrößert auf diese Weise den Abstand zwischen dem Lenkabschnitt und der feststehenden Führungsfläche. Der Rastvorsprung 19 kann dann die Engstelle 30a passieren.

Der Rastvorsprung 19 kann nach dem Passieren der Engstelle 30a noch ein kurzes Stück weiter in Öffnungsrichtung bewegt werden, bis der Steuerhebel 15 gegen einen in den Figuren nicht gezeigten Anschlag stößt. Der Abschnitt des Fangpositionseintrittswegs 32 von der Ausgangsposition bis zu diesem oberen Ende 31a des Fangpositionseintrittswegs 32 wird vorliegend auch als erster Abschnitt des Fangpositionseintrittswegs 32 bezeichnet. Durch den Anschlag wird somit die Bewegbarkeit des Steuerhebels 15 sowie des Rastvorsprungs 19 in Öffnungsrichtung nach oben hin begrenzt.

Bei einer anschließenden Bewegung des Steuerhebels in Schließrichtung 18 wird der Rastvorsprung 19 nicht erneut durch die Engstelle 30a geführt, sondern von Führungsflächen der Führungsvorsprünge 29a, 29b, 29c in Richtung der Fangposition 25 gelenkt. Dabei passiert er eine weitere Engstelle 30b, welche durch zwei auslenkbare Lenkabschnitte der Führungsvorsprünge 29a und 29b gebildet wird. Beim Passieren der Engstelle 30b wird der Lenkabschnitt des Führungsvorsprung 29a in Figur 3 nach rechts und der Lenkabschnitt des Führungsvorsprung 29b nach links ausgelenkt, so dass der Rastvorsprung 19 die Engstelle 30b passieren kann und die Fangposition 25 einnehmen kann. Der Abschnitt des Fangpositionseintrittswegs 32 vom oberen Ende 31a des Fangpositionseintrittswegs 32 bis zur Fangposition 25 wird vorliegend auch als zweiter Abschnitt des Fangpositionseintrittswegs 32 bezeichnet.

In der Fangposition liegt der Rastvorsprung 19 auf einer Auflagefläche der Kulisse 22 auf, so dass über den Steuerhebel 15 in die Rastklinke 23 eingeleitete in Schließrichtung 18 wirkende Schließkräfte von der Auflagefläche aufgefangen werden. Die Auflagefläche ist in der Fangposition 25 zudem durch nach oben weisende Führungsflächen der Führungsvorsprünge 29a, 29c zur Seite hin begrenzt, so dass der Rastvorsprung 19 sicher in der Fangposition gehalten wird. Der Steuerhebel 15 wird daher durch den der Fangposition befindlichen Rastvorsprung 19 fixiert, so dass der Tankvorgang auf bequeme Weise durchgeführt werden kann, ohne dass der Benutzer mit seiner Handkraft eine Öffnungskraft aufwenden muss.

Nach Beenden des Tankvorgangs kann der Benutzer den Steuerhebel 15 zurück in die Schließposition bringen, indem er den Steuerhebel 15 zunächst in Öffnungsrichtung bewegt, wodurch der Rastvorsprung 19 entlang des Fangpositionsaustrittswegs 33 aus der Fangposition 25 heraus (entlang eines ersten Abschnitts des Fangpositionsaustrittswegs 33) bis zu einem oberen Ende 31b des Fangpositionsaustrittswegs 33 bewegt wird. Das obere Ende des Fangpositionsaustrittswegs 33 wird ebenso wie das obere Ende des Fangpositionseintrittswegs 32 durch einen in den Figuren nicht gezeigten Anschlag definiert, durch den die Bewegbarkeit des Steuerhebels 15 (und somit auch des Rastvorsprungs 19) in Öffnungsrichtung begrenzt wird. Bei der nachfolgenden Bewegung des Steuerhebels 15 sowie des Rastvorsprungs 19 in Schließrichtung 18 folgt der Rastvorsprung 19 dem verbleibenden Teil des Fangpositionsaustrittsweg 33 (zweiter Abschnitt des Fangpositionsaustrittswegs 33) und gelangt über die Engstelle 30d zurück zur Ausgangsposition 26. Die lediglich in eine Richtung passierbare Engstelle 30b sorgt analog zu der oben bereits beschrieben Weise dafür, dass der Rastvorsprung 19 wie gewünscht in den Fangpositionsaustrittsweg 33 gelangt und nicht den Fangpositionseintrittsweg 32 rückwärts durchläuft. Die weitere Engstelle 30d dient dazu, den Rastvorsprung 19 bei einem nachfolgenden erneuten Tankvorgang in den Fangpositionseintrittsweg 32 zu lenken.

## Patentansprüche

1. Zapfventil (13) zur Abgabe eines Fluids, mit einem handbetätigbaren Steuerhebel (15), der zur Steuerung der Fluidabgabe bewegbar ist zwischen einer Schließstellung und einer Öffnungsstellung und der eine Rastklinke (23) aufweist, welche zum Eingriff in eine Kulisse (22) des Zapfventils (13) ausgebildet ist, wobei die Rastklinke (23) dazu ausgebildet ist, einer Öffnungsbewegung des Steuerhebels (15) entlang einer Öffnungsrichtung (18) sowie einer Schließbewegung des Steuerhebels (15) entlang einer Schließrichtung (18) zu folgen, wobei die Rastklinke (23) durch Wechselwirkung mit der Kulisse (22) relativ zum Steuerhebel (15) entlang einer senkrecht zur Öffnungs- bzw. Schließrichtung (18) stehenden Richtung in eine Fangposition (25) bewegbar ist, in der die Rastklinke (23) den Steuerhebel (15) in der Öffnungsstellung fixiert, wobei die Kulisse (22) zumindest eine einen Winkel mit der Öffnungs- bzw. Schließrichtung (18) einschließende Führungsfläche für die Rastklinke (23) aufweist, **dadurch gekennzeichnet, dass** die Führungsfläche zumindest einen Lenkabschnitt umfasst, der durch ein Zusammenwirken mit der Rastklinke (23) gegen eine Rückstellkraft auslenkbar ist.

2. Zapfventil gemäß Anspruch 1, bei dem die Kulisse (22) einen Kulissenpfad (27) aufweist, entlang dessen die Rastklinke (23) bewegbar ist, wobei der Kulissenpfad (27) eine Ausgangsposition (26) und die Fangposition (25) aufweist und wobei der Kulissenpfad (27) vorzugsweise in sich geschlossen ist.

3. Zapfventil gemäß Anspruch 2, bei dem der Kulissenpfad (27) einen Fangpositionseintrittsweg (32) aufweist, entlang dessen die Rastklinke (23) ausgehend von der Ausgangsposition (26) in die Fangposition (25) bewegbar ist.

4. Zapfventil gemäß Anspruch 3, bei dem der Fangpositionseintrittsweg (32) einen ersten Abschnitt aufweist, entlang dessen die Rastklinke durch eine Bewegung des Steuerhebels (15) in Öffnungsrichtung (18) mitgenommen wird, und einen zweiten Abschnitt, entlang dessen die Rastklinke (23) durch eine Bewegung des Steuerhebels (15) in Schließrichtung mitgenommen wird.

5. Zapfventil gemäß Anspruch 4, bei dem der erste Abschnitt des Fangpositionseintrittsweg (32) ein oberes Ende (31a) aufweist, welches durch einen Anschlag für die Rastklinke (23) und/oder für den Steuerhebel (15) gebildet wird.

6. Zapfventil gemäß einem der Ansprüche 2 bis 5, bei dem der Kulissenpfad (27) einen Fangpositionsaustrittsweg (33) aufweist, entlang dessen die Rastklinke (23) ausgehend von der Fangposition (25) in die Ausgangsposition (26) bewegbar ist.

7. Zapfventil gemäß Anspruch 6, bei dem der Fangpositionsaustrittsweg (33) einen ersten Abschnitt aufweist, entlang dessen die Rastklinke (23) durch eine Bewegung des Steuerhebels (15) in Öffnungsrichtung (18) mitgenommen wird, und einen zweiten Abschnitt, entlang dessen die Rastklinke (23) durch eine Bewegung des Steuerhebels (15) in Schließrichtung (18) mitgenommen wird.

8. Zapfventil gemäß Anspruch 7, bei dem der erste Abschnitt des Fangpositionsaustrittsweg (33) ein oberes Ende (31b) aufweist, welches durch einen Anschlag für die Rastklinke (23) und/oder für den Steuerhebel (15) gebildet wird.

9. Zapfventil gemäß einem der Ansprüche 1 bis 8, bei dem der Lenkabschnitt von der Rückstellkraft zurück in eine Ruheposition bewegbar ist.

10. Zapfventil gemäß Anspruch 9, bei dem der Kulissenpfad (27) zumindest eine den Lenkabschnitt umfassende Engstelle (30a, 30b, 30c, 30d) aufweist, die von der Rastklinke (23) bei einer Bewegung des Steuerhebels (15) in eine erste Richtung passierbar ist, indem die Rastklinke (23) den Lenkabschnitt beim Passieren auslenkt, wobei die Engstelle (30a, 30b, 30c, 30d) bei einer Bewegung des Steuerhebels (15) in eine zweite, der ersten entgegengesetzte Richtung den Kulissenpfad (27) für die Rastklinke (23) versperrt.

11. Zapfventil gemäß Anspruch 10, bei dem die Engstelle (30a, 30b, 30c, 30d) durch den Lenkabschnitt und eine diesem gegenüberliegende Führungsfläche gebildet wird, wobei der Abstand zwischen Lenkabschnitt und Führungsfläche durch die Auslenkung des Lenkabschnitts bei einer Bewegung des Steuerhebels (15) in die erste Richtung vergrößert wird, und wobei der Abstand zwischen Lenkabschnitt und Führungsfläche durch die Auslenkung des Lenkabschnitts bei einer Bewegung des Steuerhebels (15) in die zweite Richtung reduziert wird.

12. Zapfventil gemäß Anspruch 10 oder 11, bei dem die Engstelle (30a) im Fangpositionseintrittsweg (32) angeordnet ist, wobei die erste Richtung die Öffnungsrichtung und die zweite Richtung die Schließrichtung ist.

13. Zapfventil gemäß einem der Ansprüche 10 bis 12, bei dem die Engstelle (30b) im Fangpositionseintrittsweg (32) angeordnet ist, wobei die erste Richtung die Schließrichtung und die zweite Richtung die Öffnungsrichtung ist.

14. Zapfventil gemäß einem der Ansprüche 10 bis 13, bei dem die Engstelle (30c) im Fangpositionsaustrittsweg (33) angeordnet ist, wobei die erste Richtung die Öffnungsrichtung und die zweite Richtung die Schließrichtung ist und/oder bei dem die Engstelle (30d) im Fangpositionsaustrittsweg (33) angeordnet ist, wobei die erste Richtung die Schließrichtung und die zweite Richtung die Öffnungsrichtung ist.

## Claims

1. Filling nozzle (13) for dispensing a fluid, having a manually operatable control lever (15) which, for controlling the dispensing of fluid, is movable between a closing position and an opening position and which has an engaging pawl (23) which is configured for engaging in a gate guide (22) of the filling nozzle (13), wherein the engaging pawl (23) is configured for following an opening movement of the control lever (15) along an opening direction (18) as well as a closing movement of the control lever (15) along a closing direction (18), wherein the engaging pawl (23) by interacting with the gate guide (22) is movable relative to the control lever (15) along a direction perpendicular to the opening or closing direction (18) into a catch position (25) in which the engaging pawl (23) fixes the control lever (15) in the opening position, wherein the gate guide (22) has at least one guide face for the engaging pawl (23) that conjointly with the opening or closing direction (18) encloses an angle, **characterized in that** the guide face comprises at least one directing portion which, by interacting with the engaging pawl (23), is able to be deflected counter to a restoring force.

2. Filling nozzle according to Claim 1, wherein the gate guide (22) has a gate path (27) along which the engaging pawl (23) is movable, wherein the gate path (27) has an initial position (26) and the catch position (25), and wherein the gate path (27) is preferably inherently closed.

3. Filling nozzle according to Claim 2, wherein the gate path (27) has a catch position entrance path (32) along which the engaging pawl (23), proceeding from the initial position (26), is movable into the catch position (25) .

4. Filling nozzle according to Claim 3, wherein the catch position entrance path (32) has a first portion along which the engaging pawl is entrained by a movement of the control lever (15) in the opening direction (18), and a second portion along which the engaging pawl (23) is entrained by a movement of the control lever (15) in the closing direction.

5. Filling nozzle according to Claim 4, wherein the first portion of the catch position entrance path (32) has an upper end (31a) which is formed by a detent for the engaging pawl (23) and/or for the control lever (15).

6. Filling nozzle according to one of Claims 2 to 5, wherein the gate path (27) has a catch position exit path (33) along which the engaging pawl (23), proceeding from the catch position (25), is movable into the initial position (26).

7. Filling nozzle according to Claim 6, wherein the catch position exit path (33) has a first portion along which the engaging pawl (23) is entrained by a movement of the control lever (15) in the opening direction (18), and a second portion along which the engaging pawl (23) is entrained by a movement of the control lever (15) in the closing direction (18).

8. Filling nozzle according to Claim 7, wherein the first portion of the catch position exit path (33) has an upper end (31b) which is formed by a detent for the engaging pawl (23) and/or for the control lever (15).

9. Filling nozzle according to one of Claims 1 to 8, wherein the directing portion is able to be returned to a resting position by the restoring force.

10. Filling nozzle according to Claim 9, wherein the gate path (27) has at least one point of constriction (30a, 30b, 30c, 30d) which comprises the directing portion and which in a movement of the control lever (15) in a first direction is able to be passed by the engaging pawl (23) in that the engaging pawl (23) in passing deflects the directing portion, wherein the point of constriction (30a, 30b, 30c, 30d) in a movement of the control lever (15) in a second direction, counter to the first direction, blocks the gate path (27) for the engaging pawl (23).

11. Filling nozzle according to Claim 10, wherein the point of constriction (30a, 30b, 30c, 30d) is formed by the directing portion and a guide face which lies opposite said directing portion, wherein the spacing between the directing portion and the guide face is enlarged by the deflection of the directing portion in a movement of the control lever (15) in the first direction, and wherein the spacing between the directing portion and the guide face is reduced by the deflection of the directing portion in a movement of the control lever (15) in the second direction.

12. Filling nozzle according to Claim 10 or 11, wherein the point of constriction (30a) is disposed in the catch position entrance path (32), wherein the first direction is the opening direction and the second direction is the closing direction.

13. Filling nozzle according to one of Claims 10 to 12, wherein the point of constriction (30b) is disposed in the catch position entrance path (32), wherein the first direction is the closing direction and the second direction is the opening direction.

14. Filling nozzle according to one of Claims 10 to 13, wherein the point of constriction (30c) is disposed in the catch position exit path (33), wherein the first direction is the opening direction and the second direction is the closing direction, and/or wherein the point of constriction (30d) is disposed in the catch position exit path (33), wherein the first direction is the closing direction and the second direction is the opening direction.

## Revendications

1. Pistolet de distribution (13) pour la distribution d'un fluide, comprenant un levier de commande (15) actionnable à la main, qui est apte à être déplacé entre une position de fermeture et une position d'ouverture de façon à commander la distribution de fluide et qui présente un cliquet d'arrêt (23) qui est conçu pour s'engager dans une coulisse (22) du pistolet de distribution (13), le cliquet d'arrêt (23) étant conçu pour suivre un mouvement d'ouverture du levier de commande (15) selon un sens d'ouverture (18) ainsi qu'un mouvement de fermeture du levier de commande (15) selon un sens de fermeture (18), le cliquet d'arrêt (23) étant apte à être déplacé par interaction avec la coulisse (22) par rapport au levier de commande (15) selon une direction (18) perpendiculaire au sens d'ouverture ou de fermeture jusque dans une position d'accrochage (25), dans laquelle le cliquet d'arrêt (23) fixe le levier de commande (15) dans la position d'ouverture, la coulisse (22) présentant au moins une surface de guidage pour le cliquet d'arrêt (23) formant un angle avec le sens d'ouverture ou de fermeture (18), **caractérisé en ce que** la surface de guidage comprend au moins une portion de direction qui est apte à être déviée à l'encontre d'une force de rappel par une coopération avec le cliquet d'arrêt (23).

2. Pistolet de distribution selon la revendication 1, dans lequel la coulisse (22) présente un chemin de coulisse (27) le long duquel le cliquet d'arrêt (23) est mobile, le chemin de coulisse (27) présentant une position de départ (26) et la position d'accrochage (25), et le chemin de coulisse (27) étant de préférence fermé sur lui-même.

3. Pistolet de distribution selon la revendication 2, dans lequel le chemin de coulisse (27) présente une course (32) d'entrée de position d'arrêt le long de laquelle le cliquet d'arrêt (23) est apte à être déplacé de la position de départ (26) à la position d'accrochage (25) .

4. Pistolet de distribution selon la revendication 3, dans lequel la course (32) d'entrée de position d'arrêt comprend une première portion le long de laquelle le cliquet d'arrêt est entraîné par un mouvement du levier de commande (15) dans le sens d'ouverture (18), et une deuxième portion le long de laquelle le cliquet d'arrêt (23) est entraîné par un mouvement du levier de commande (15) dans le sens de fermeture.

5. Pistolet de distribution selon la revendication 4, dans lequel la première portion de la course (32) d'entrée en position d'accrochage présente une extrémité supérieure (31a) formée par une butée pour le cliquet d'arrêt (23) et/ou pour le levier de commande (15).

6. Pistolet de distribution selon l'une des revendications 2 à 5, dans lequel le chemin de coulisse (27) comporte une course (33) de sortie de position d'arrêt (33) le long de laquelle le cliquet d'arrêt (23) est mobile depuis la position d'accrochage (25) vers la position de départ (26).

7. Pistolet de distribution selon la revendication 6, dans lequel la course (33) de sortie de position d'accrochage comprend une première portion le long de laquelle le cliquet d'arrêt (23) est entraîné par un mouvement du levier de commande (15) dans le sens d'ouverture (18), et une deuxième portion le long de laquelle le cliquet d'arrêt (23) est entraîné par un mouvement du levier de commande (15) dans le sens de fermeture (18).

8. Pistolet de distribution selon la revendication 7, dans lequel la première portion de la course (33) de sortie de position d'accrochage présente une extrémité supérieure (31b) formée par une butée pour le cliquet d'arrêt (23) et/ou pour le levier de commande (15).

9. Pistolet de distribution selon l'une quelconque des revendications 1 à 8, dans lequel la partie de direction est apte à être déplacée par la force de rappel en retour vers une position de repos.

10. Pistolet de distribution selon la revendication 9, dans lequel le chemin de coulisse (27) présente au moins un rétrécissement (30a, 30b, 30c, 30d) entourant la portion de direction, qui est apte à être franchi par le cliquet d'arrêt (23) lors d'un mouvement du levier de commande (15) dans un premier sens, en ce que le cliquet d'arrêt (23) dévie la portion de direction lors de son passage, le rétrécissement (30a, 30b, 30c, 30d) obstruant le chemin de coulisse (27) pour le cliquet d'arrêt (23) lors d'un mouvement du levier de commande (15) dans un deuxième sens opposé au premier sens.

11. Pistolet de distribution selon la revendication 10, dans lequel le rétrécissement (30a, 30b, 30c, 30d) est formé par la portion de direction et une surface de guidage opposée à celle-ci, la distance entre la portion de direction et la surface de guidage étant augmentée par la déviation de la portion de direction lors d'un mouvement du levier de commande (15) dans le premier sens, et la distance entre la portion de direction et la surface de guidage étant réduite par la déviation de la portion de direction lors d'un mouvement du levier de commande (15) dans le deuxième sens.

12. Pistolet de distribution selon la revendication 10 ou 11, dans lequel le rétrécissement (30a) est disposé sur la course (32) d'entrée de position d'accrochage, le premier sens étant le sens d'ouverture et le deuxième sens étant le sens de fermeture.

13. Pistolet de distribution selon l'une des revendications 10 à 12, dans lequel le rétrécissement (30b) est agencé sur la course (32) d'entrée de position d'accrochage, le premier sens étant le sens de fermeture et le deuxième sens étant le sens d'ouverture.

14. Pistolet de distribution selon l'une quelconque des revendications 10 à 13, dans lequel le rétrécissement (30c) est agencé sur la course (33) de sortie de position d'accrochage, le premier sens étant le sens d'ouverture et le deuxième sens étant le sens de fermeture et/ou dans lequel le rétrécissement (30d) est agencé sur la course (33) de sortie de position d'accrochage, le premier sens étant le sens de fermeture et le deuxième sens étant le sens d'ouverture.
